# EUROPÄISCHE PATENTANMELDUNG

(11) **EP 0 058 221 A1**
(43) Veröffentlichungstag der Anmeldung: **25.08.1982**
(21) Anmeldenummer: 81104541.8
(22) Anmeldetag: 12.06.1981
(51) Int. Cl.: B65D 3/10

(54) **Versandhülle**

(30) Priorität: 17.02.1981 DE 8104250 U
(71) Anmelder: Johann Nelsbach Papier-Hülsen- und Spulenfabrik GmbH, D-4150 Krefeld (DE)
(72) Erfinder: Nelsbach, Uwe, D-4150 Krefeld (DE)
(74) Vertreter: Stark, Walter, Dr.-Ing.

(57) **Zusammenfassung**

O Diese Versandhülle besteht aus einer Röhre (1) mit Boden (2) und Deckel (2). Der Boden (2) und/oder der Deckel (2) weist einen in das zugeordnete Ende der Röhre (1) einführbaren Stutzen (4) und einen daran angeschlossenen, auf dem Stirnrand der Röhre (1) abgestützten Kragen (5) auf.

Zwecks verbesserter Sickerung für Boden (2) und/oder Deckel (2) trägt der Stutzen (4) wenigstens einen über seinen Umfang vorstehenden Vorsprung (7) zum Eingriff in die Röhre (1).

## Beschreibung

Die Erfindung betrifft eine Versandhülle, aus einem Abschnitt einer Röhre mit Boden und Deckel, wobei der Boden und/oder der Deckel einen in das zugeordnete Ende der Röhre einführbaren Stutzen und einen daran angeschlossenen, auf dem Stirnrand der Röhre abgestützten Kragen aufweist.

Derartige Versandhüllen bestehen in der Regel aus einer Pappröhre, deren Länge so bemessen ist, daß darin aufgerollte Papiere, wie z.B. Zeichnungen od.dgl. faltenfrei versandt werden können. Früher war es üblich, auf die Enden der Röhre einen Boden und einen Deckel aufzusetzen, die ihrerseits aus Pappe bestanden und die einen über den Umfang der Röhre greifenden Kragen aufwiesen. In neuerer Zeit ist man dazu übergegangen, Deckel und Boden aus Kunststoffmaterial zu fertigen. Ein solcher Deckel bzw. Boden besitzt einen Stutzen, der in das zugeordnete Ende der Röhre soweit eingeführt wird, bis ein an den Stutzen angeschlossener Kragen sich auf dem Stirnrand der Röhre abstützen kann. In allen Fällen ist die Sicherung des Bodens bzw. des Deckels problematisch, so daß zusätzliche Maßnahmen ergriffen werden müssen, um das Herausfallen von Boden und/oder Deckel zu verhindern. Meistens werden dazu Klebebänder verwendet.

Aufgabe der Erfindung ist es, eine Versanhülle der eingangs beschriebenen Gattung mit verbesserter Sicherung für BodEn und/oder Deckel anzugeben.

Diese Aufgabe wird dadurch gelöst, daß der Stutzen wenigstens einen über seinen Umfang vorstehenden Vorsprung zum Eingriff in die Röhre aufweist.

Dieser Vorsprung gibt dem Stutzen, des Deckels oder des Bodens, einen zusätzlichen Halt, wenn-der Stutzen in das betreffende Ende der Röhre eingedrückt ist. Der zusätzliche Halt ergibt sich einerseits aus Reibungskräften und anderseits aus Verformungskräften, die insbesondere dann wirksam werden, wenn der Außendurchmesser des Stutzens nicht genau auf den Innendurchmesser der Röhre abgestimmt ist.

Man kann auch zwei Vorsprünge vorsehen, die an einander gegenüberliegenden Seiten des Umfangs angeordnet sind. Besonders günstig werden die Verhältnisse dann, wenn die Röhre wenigstens an der Innenwandung dem oder den Vorsprüngen zugeordnete Ausnehmungen aufweisen. Dann ergibt sich nämlich ein formschlüssiger Verbund zwischen Röhre und Deckel bzw. Boden, wenn die betreffenden Stutzen soweit in die Röhre eingedrückt sind, daß die zugeordneten Vorsprünge in ihre Ausnehmungen eingreifen.

Eine einfache Ausführungsform ist dadurch gekennzeichnet, daß die Ausnehmungen durchgehene Öffnungen in der

. Wandung der Röhre sind.

Vorzugsweise können die Vorsprünge rippenartig und die Ausnehmungen schlitzartig ausgebildet sein und sich in Umfangsrichtung erstrecken. Im Ergebnis wird dadurch ein in das zugeordnete Ende der Röhre mit seinem Stutzen eingesetzter Deckel und/oder Boden formschlüssig gehalten, so daß weitere Maßnahmen zur Befestigung des Deckels überflüssig sind.

Die Erfindung wird im folgenden anhand einer lediglich ein Ausführungsbeispiel darstellenden Zeichnungen erläutert. Es zeigen:
Fig. 1 einen Abschnitt einer Röhre in Vorderansicht.
Fig. 2 einen Schnitt gemäß der Linie II - II in der Fig. 3
Fig. 3 eine Draufsicht auf die Röhre

Die Zeichnung zeigt einen Abschnitt der Röhre 1 aus z.B. Pappe mit einem zugeordneten Deckel 2. Das andere Ende der Röhre wird mit einem (nicht gezeigten) Boden verschlossen, der identisch ausgebildet ist wie der Deckel 2.

Die Röhre 1 besitzt an einander gegenüberliegenden Umfangsabschnitten zwei sich in Umfangsrichtung erstreckende Schlitze 3.

Der Deckel 2 ist z.B. ein Kunststoffspritzteil mit einem Stutzen 4, der außenseitig einen über den Umfang des Stutzens 4 vorstehenden Kragen 5 aufweist. Die radiale Stärke des Kragens 5 entspricht im wesentlichen der Dicke der Wandung der Röhre 1. Die dem Kragen 5 gegenüberliegende Seite des Stutzens 4 ist mit einer durchgehenden, angeformten Scheibe 6 verschlossen. An gegenüberliegenden Seiten des Umfangs des Stutzens 4 befinden sich zwei Vorsprünge 7, die rippenartig ausgebildet sind und die sich in Umfangsrichtung erstrecken.

Der Deckel 2 wird so auf das zugeordnete Ende der Röhre 1 aufgesetzt, daß nach dem Eindrücken des Stutzens 4 des Deckels 2 in die Röhre 1 die am Stutzen 4 angebrachten rippenartigen Vorsprünge 7 in die schlitzartigen Ausnehmungen 3 der Röhre 1 eingreifen. Dadurch ist der Deckel 2 formschlüssig am Ende der Röhre 1 gehalten.

## Patentansprüche

1. Versandhülle aus einem Abschnitt einer Röhre mit Boden und Deckel, wobei der Boden und/oder der Deckel einen in das zugeordnete Ende der Röhre einführbaren Stutzen und einen daran angeschlossenen, auf dem Stirnrand der Röhre abgestützten Kragen aufweist, dadurch gekennzeichnet, daß der Stutzen (4) wenigstens einen über seinen Umfang vorstehenden Vorsprung (7) zum Eingriff in die Röhre (1) aufweist.

2. Versandhülle nach Anspruch 1, dadurch gekennzeichnet, daß zwei Vorsprünge (7) vorgesehen sind, die an einander gegenüberliegenden Seiten des Umfangs angeordnet sind.

3. Versandhülle nach Anspruch 1 oder 2, dadurch gekennzeichnet, daß die Röhre (1) wenigstens an der Innenwandung dem oder den Vorsprüngen (7) zugeordnete Ausnehmung (3) aufweisen.

4. Versandhülle nach Anspruch 3, dadurch gekennzeichnet, daß die Ausnehmungen (3) durchgehende Öffungen in der Wandung der Röhre (1) sind.

5. Versandhülle nach einem der Ansprüche 1 bis 4, dadurch gekennzeichnet, daß die Vorsprünge (7) rippenartig und die Ausnehmungen (3) schlitzartig ausgebildet sind und sich in Umfangsrichtung erstrecken.
